# EUROPÄISCHE PATENTANMELDUNG

(11) **EP 4 775 773 A1**
(43) Veröffentlichungstag der Anmeldung: **15.07.2026**
(21) Anmeldenummer: 25217969.2
(22) Anmeldetag: 24.11.2025
(51) Int. Cl.: E05B 55/00, E05B 55/12, E05B 59/00

(54) **FALLENSCHLOSS**

(30) Priorität: 09.01.2025 DE 102025100620
(71) Anmelder: BKS GmbH, 42549 Velbert (DE)
(72) Erfinder: Paunovic, Predrag, 42549 Velbert (DE)
(74) Vertreter: DREISS Patentanwälte PartG mbB

(57) **Zusammenfassung**

Die Erfindung betrifft ein Fallenschloss (10), mit einem Schlossgehäuse (12), einem Schlossstulp (16), einer Hauptfalle (20), einer Sperreinrichtung (26), die eingerichtet ist, um in einer Sperrstellung ein Verlagern der Hauptfalle (20) in die eingefahrene Stellung zu sperren, und einer Steuerfalle (28) zum Steuern der Sperreinrichtung (26), wobei die Steuerfalle (28) einen Betätigungsabschnitt (29) aufweist, der derart an der Hauptfalle (20) angeordnet ist, dass der Betätigungsabschnitt (29) bei ausgefahrener Hauptfalle (20) gemeinsam mit einem Fallenkopf (25) der Hauptfalle (20) durch eine Fallenöffnung (21) im Schlossstulp (16) hindurchragt.

## Beschreibung

Die Erfindung betrifft ein Fallenschloss mit Merkmalen des Oberbegriffs von Anspruch 1. Weiter betrifft die Erfindung eine Türanordnung mit Merkmalen des nebengeordneten Anspruchs.

Fallenschlösser der eingangs genannten Art sind aus dem Stand der Technik bekannt, bspw. aus EP 3 569 800 A1, die ein solches Schloss zeigt und dieses als Sperrfallenschloss bezeichnet. Dieses Schloss weist eine zurückziehbare Hauptfalle und eine Steuerfallenanordnung mit einem Steuerfallenträger und einer daran angeordneten Steuerfalle auf. Die Steuerfalle ist am Schlossstulp unterhalb der Hauptfalle angeordnet, wobei in einer Sperrposition ein Zurückziehen der Hauptfalle verhindert wird. Somit kann eine unbefugte Schlossmanipulation durch Zurückschieben der Hauptfalle ("Scheckkartentrick") unterbunden werden. Dies trägt zu einer verbesserten Sicherheit bei. Allerdings erfordert ein solches Schloss einen entsprechend angepassten Schlossstulp und ggf. auch ein angepasstes Schließblech (Sonderanfertigung). Dies erhöht den Aufwand, da entsprechend angepasste Schlossstulpe und angepasste Schließbleche vorgehalten und bei Bedarf verbaut werden müssen. Eine Umrüstung bestehender Gebäudeabschlüsse bzw. bestehender Türanordnungen wird erschwert.

Der Erfindung liegt die Aufgabe zugrunde, bei Fallenschlössern mit einfachen konstruktiven Mitteln den Fertigungsaufwand zu reduzieren und die Flexibilität in der Montage zu verbessern.

Die Erfindung löst diese Aufgabe durch ein Fallenschloss mit den Merkmalen von Anspruch 1.

Das Fallenschloss bzw. Sperrfallenschloss weist ein Schlossgehäuse (Gehäuse) und einen Schlossstulp (Stulp) auf. Das Schloss kann als Einsteckschloss ausgebildet sein.

Das Fallenschloss weist eine Hauptfalle auf, die am oder im Schlossgehäuse verschieblich geführt ist und relativ zum Schlossstulp zwischen einer ausgefahrenen Stellung (Falle ausgefahren) und einer eingefahrenen Stellung (Falle eingefahren) verlagerbar bzw. verschiebbar ist.

Das Fallenschloss weist außerdem eine Sperreinrichtung (Hauptfallensperre) auf, die eingerichtet ist, um in einer Sperrstellung ein Verlagern der (zumindest weitgehend) ausgefahrenen Hauptfalle in die eingefahrene Stellung ("Zurückdrücken") zu sperren bzw. zu blockieren. Das Fallenschloss verfügt zudem über eine Steuerfalle zum Steuern der Sperreinrichtung.

Die Steuerfalle weist einen Betätigungsabschnitt auf, der derart an der Hauptfalle angeordnet ist, dass der Betätigungsabschnitt bei ausgefahrener Hauptfalle (Hauptfalle in ausgefahrener Stellung) gemeinsam mit einem Fallenkopf der Hauptfalle durch eine Fallenöffnung im Schlossstulp hindurchragt.

Durch die vorgeschlagene Ausgestaltung ist eine Sperrfallenfunktion bei ausgefahrener Hauptfalle bereitgestellt, insbesondere dann, wenn die Hauptfalle in ein Schließblech eingefahren ist. So kann ein Gebäudeabschluss oder eine Türanordnung auch im unverschlossenen Zustand (Riegel nicht vorgeschlossen) gegen Manipulationsversuche an der Falle ("Zurückdrücken" durch Werkzeug oder Scheckkarte) gesichert werden. Die Steuerfalle bzw. deren Betätigungsabschnitt ist vorliegend mit in die Hauptfalle integriert bzw. zumindest teilintegriert. Dadurch kann ein herkömmlicher Schlossstulp mit einer standardmäßigen Fallenöffnung eingesetzt werden. Zudem ist ein herkömmliches Schließblech verwendbar. Im Konkreten kann der Schlossstulp eine (standardmäßige und/oder gemeinsame) Fallenöffnung für die Hauptfalle und die Steuerfalle bzw. deren Betätigungsabschnitt aufweisen. Der Schlossstulp ist insbesondere frei von einer oder mehreren (bezogen auf die Fallenöffnung separaten) Öffnungen für die Steuerfalle.

Im Rahmen einer bevorzugten Ausgestaltung kann im Fallenkopf eine Ausnehmung ausgebildet sein, in der der Betätigungsabschnitt der Steuerfalle verschieblich geführt ist. Dies trägt zu einer platzsparenden Ausgestaltung mit einer konstruktiv einfachen und robusten Führung des Betätigungsabschnitts bei. Der Betätigungsabschnitt kann in der Ausnehmung aufgenommen sein, insbesondere derart, dass dieser nicht über die Seitenfläche des Fallenkopfs hinausragt, in der die Ausnehmung ausgebildet ist (ebene Ausgestaltung und ggf. insgesamt rechteckiger Querschnitt des Fallenkopfs).

In vorteilhafter Weise kann die Steuerfalle am distalen Ende des Betätigungsabschnitts (vom Schlossgehäuse abgewandtes Ende) einen Kontaktabschnitt aufweisen, der sich quer zum Betätigungsabschnitt vom Fallenkopf weg erstreckt. Dadurch ist ein definierter Kontaktpunkt zur Anlage an einem (rahmenseitigen) Schließblech geschaffen. Der Kontaktabschnitt ist zur Kontaktierung eines rahmenseitigen Schließblechs eingerichtet und/oder bestimmt. Der Kontaktabschnitt kann zungenartig ausgebildet sein (Kontaktzunge). Der Kontaktabschnitt kann sich in Draufsicht auf den Schlossstulp anteilig außerhalb des lichten Querschnitts der Fallenöffnung im Schlossstulp erstrecken, bspw. zu einem Anteil von 30 % bis 90 % (Prozent), vorzugsweise 40 % bis 60%. Ebenfalls denkbar ist, dass sich der Kontaktabschnitt zum überwiegenden Anteil, also um mehr als 50 % außerhalb des lichten Querschnitts der Fallenöffnung im Schlossstulp erstreckt.

In zweckmäßiger Weise kann die Steuerfalle am proximalen Ende des Betätigungsabschnitts (dem Schlossgehäuse zugewandtes Ende) einen bezogen auf den Betätigungsabschnitt vorstehenden Absatz aufweisen, der am dem Schlossgehäuse zugewandten Ende des Fallenkopfs anliegen kann (rückwärtiges Ende des Fallenkopfs). Mittels des Absatzes kann ein Ausfahren der Steuerfalle bezogen auf die Hauptfalle begrenzt werden. Liegt der Absatz am rückwärtigen Ende des Fallenkopfs an, wird ein weiteres Ausfahren der Steuerfalle relativ zur Hauptfalle verhindert. Weiter kann dann, wenn die Hauptfalle eingezogen wird, die Steuerfalle ebenfalls mit eingezogen werden (rückwärtiges Ende des Fallenkopfs liegt am Absatz der Steuerfalle an und nimmt die Steuerfalle mit). Im Konkreten kann die Steuerfalle einen Basisabschnitt aufweisen, dessen Querschnitt bezogen auf den Betätigungsabschnitt vergrößert ist. Der Absatz befindet sich am Übergang zwischen Basisabschnitt und Betätigungsabschnitt. Die Steuerfalle kann über den Basisabschnitt am Schlossgehäuse geführt sein, bspw. an einer Grundplatte des Schlossgehäuses (bspw. Schlitze in Grundplatte und darin eingreifende Zapfen an Basisabschnitt der Steuerfalle oder umgekehrt).

Im Rahmen einer bevorzugten Ausgestaltung kann die Steuerfalle mittels eines Federelements in eine bezogen auf den Schlossstulp ausgefahrene Stellung vorgespannt sein. Hierdurch ist die Steuerfalle zur Abtastung eines (rahmenseitigen) Schließblechs bereit. Das Federelement kann als Druckfeder, insbesondere als Schraubenfeder, ausgebildet sein. Am Schlossgehäuse, insbesondere an der Grundplatte des Schlossgehäuses, kann eine Federaufnahme befestigt sein. Die Federaufnahme kann einen, insbesondere monolithischen, Körper und einen darin ausgebildeten Aufnahmekanal zur Aufnahme eines Endes des Federelements aufweisen, bspw. eine Bohrung. Am proximalen Ende der Steuerfalle (dem Schlossgehäuse zugewandtes Ende) kann ein Führungsstift befestigt sein, der das Federelement führt, insbesondere durch Eindringen in das Auge der Schraubenfeder. Der Führungsstift und der Aufnahmekanal sind relativ zueinander derart positioniert, dass der Führungsstift und der Aufnahmekanal miteinander fluchten.

Wie bereits angedeutet, weist die Steuerfalle am proximalen Ende des Betätigungsabschnitts (dem Schlossgehäuse zugewandtes Ende) einen Basisabschnitt auf, an dem eine Steuernase zur Sperreinrichtung hin abragt, wobei an der Sperreinrichtung eine Steuerausnehmung ausgebildet ist, mit der die Steuernase in Sperrstellung der Sperreinrichtung in Eingriff ist. Mit anderen Worten sind Sperreinrichtung und Steuerfalle derart aufeinander abgestimmt, dass die Steuernase in Sperrstellung mit der Steuerausnehmung in Eingriff gelangt. Durch Zusammenwirken von Steuernase und Steuerausnehmung kann die Sperreinrichtung in eine Sperrstellung oder in eine Freigabestellung gebracht werden. Sind die Steuernase und die Steuerausnehmung miteinander in Eingriff, befindet sich die Sperreinrichtung in Sperrstellung. Die Sperreinrichtung ist insbesondere derart eingerichtet, dass diese den Fallenkopf der Hauptfalle hintergreift, so dass ein Einschieben der Hauptfalle blockiert ist. Sind die Steuernase und die Steuerausnehmung außer Eingriff, befindet sich die Sperreinrichtung in Freigabestellung. Die Sperreinrichtung hintergreift den Fallenkopf dann nicht und/oder nur dahingehend, so dass ein Einschieben der Hauptfalle möglich ist bzw. nicht blockiert ist.

In zweckmäßiger Weise kann die Sperreinrichtung einen schwenkbar am Schlossgehäuse gelagerten Schwenkhebel aufweisen, der mittels eines weiteren Federelements in die Sperrstellung (zur Steuerfalle hin) vorgespannt ist. Dies trägt zu einer konstruktiv einfachen und robusten Ausgestaltung bei. Der Schwenkhebel kann an seinem proximalen (von der Hauptfalle abgewandten) Ende mittels eines Zapfens schwenkbar am Schlossgehäuse gelagert sein, insbesondere an einer Grundplatte des Schlossgehäuses. Bei dem weiteren Federelement kann es sich um eine Druckfeder handeln, die insbesondere als eine Schraubenfeder ausgebildet sein kann. Der Schwenkhebel kann eine Aussparung zur Aufnahme des weiteren Federelements aufweisen, insbesondere an einer (von der Steuerfalle angewandten) Oberseite des Schwenkhebels. In der Aussparung kann eine Zapfen zur Sicherung des weiteren Federelements ausgebildet sein. Das vom Schwenkhebel abgewandte Ende des Federelements kann an einem Halteabschnitt oder einer Wandung des Schlossgehäuses anliegen.

Im Konkreten kann der Schwenkhebel (an seinem distalen Ende) einen dem Fallenkopf zugewandten Kopfabschnitt aufweisen, der den Fallenkopf in der Sperrstellung hintergreift. Dies trägt zu einer konstruktiv einfachen und robusten Sicherung gegen ein Zurückschieben der Hauptfalle bei. Im Kopfabschnitt kann die oben beschriebene Steuerausnehmung für die Steuernase ausgebildet sein. Der Kopfabschnitt kann sich in seinem Querschnitt zum distalen Ende (freies Ende) hin verjüngen. Befindet sich die Sperreinrichtung in Sperrstellung, hintergreift der Schwenkhebel mit dem Kopfabschnitt den Fallenkopf der Hauptfalle, so dass ein Zurückschieben der Hauptfalle (Verlagern in die eingefahrene Stellung) nicht mehr möglich ist.

In zweckmäßiger Weise kann im Schlossgehäuse eine Drückernuss drehbar gelagert sein, die einen Nussarm aufweist, wobei der Schwenkhebel einen der Drückernuss zugewandten Betätigungsarm aufweist, wobei der Nussarm und der Betätigungsarm derart aufeinander abgestimmt sind, dass, wenn sich die Sperreinrichtung in Sperrstellung befindet, durch Betätigung der Drückernuss der Schwenkhebel verschwenkt wird, so dass die Sperrstellung der Sperreinrichtung aufgehoben wird. Der Schwenkhebel bzw. dessen Kopfabschnitt hintergreift den Fallenkopf dann nicht mehr, so dass die Hauptfalle eingezogen werden kann. Im Konkreten kann die Hauptfalle einen Fallenschwanz aufweisen, der, insbesondere an einem vom Fallenkopf abgewandten Ende, einen Vorsprung aufweist, der über den Nussarm betätigbar ist. Insbesondere können der Vorsprung und der Nussarm derart aufeinander abgestimmt sein, dass bei einer Betätigung der Drückernuss (im Öffnungssinn) die Hauptfalle eingezogen wird bzw. in die eingefahrene Stellung verlagert wird. Der Nussarm kann somit mit dem Schwenkhebel (Betätigungsarm) und mit der Hauptfalle (Vorsprung am Fallenschwanz) zusammenwirken, wobei bei einer Betätigung der Drückernuss erst die Sperrstellung aufgehoben und dann die Hauptfalle eingezogen wird.

In vorteilhafter Weise kann das Fallenschloss einen durch einen Profilzylinder betätigbaren Wechsel aufweisen, der im Schlossgehäuse angeordnet ist. Der Wechsel weist an seinem der Sperreinrichtung zugewandten Ende einen Betätigungsabschnitt auf, wobei der Schwenkhebel eine Führungskontur aufweist. Der Betätigungsabschnitt und die Führungskontur sind derart aufeinander abgestimmt, dass, wenn sich die Sperreinrichtung in Sperrstellung befindet, durch Betätigung des Wechsels (mittels Profilzylinder) der Schwenkhebel verschwenkt wird, so dass die Sperrstellung der Sperreinrichtung aufgehoben wird. Der Schwenkhebel bzw. dessen Kopfabschnitt hintergreift den Fallenkopf dann nicht mehr, so dass die Hauptfalle eingezogen werden kann. Im Konkreten kann die Hauptfalle an ihrem Fallenschwanz zwei erhabene Abschnitte aufweisen, zwischen denen der Wechsel hindurchgeführt ist. Die erhabenen Abschnitte und der Wechsel können derart aufeinander abgestimmt sein, dass bei einer Betätigung des Wechsels (mittels Profilzylinder) die Hauptfalle eingezogen wird, also in die eingefahrene Stellung verlagert wird. Der Wechsel kann somit mit dem Schwenkhebel (Führungskontur) und mit der Hauptfalle (erhabene Abschnitte am Fallenschwanz) zusammenwirken, wobei bei einer Betätigung des Wechsels erst die Sperrstellung aufgehoben und dann die Hauptfalle eingezogen wird. Unabhängig davon kann der Wechsel einen Drehhebel und einen Wechselhebel aufweisen. Der Drehhebel ist durch den Profilzylinder insbesondere unmittelbar betätigbar. Der Wechselhebel ist mit dem Drehhebel insbesondere gelenkig gekoppelt und zwischen den erhabenen Abschnitten am Fallenschwanz hindurchgeführt.

Im Schlossgehäuse des Fallenschlosses kann eine Aufnahmeöffnung zur Aufnahme eines Profilzylinders ausgebildet sein. Das Fallenschloss kann einen Profilzylinder aufweisen, der in die Aufnahmeöffnung am Schlossgehäuse eingesetzt ist. Das Fallenschloss kann einen Schlossriegel aufweisen, der mittels des Profilzylinders betätigbar ist und in eine vorgeschlossene Stellung (Schlossriegel ausgefahren) und in eine rückgeschlossene Stellung (Schlossriegel eingefahren) gebracht werden kann.

Die eingangs genannte Aufgabe wird auch durch eine Türanordnung mit den Merkmalen des nebengeordneten Anspruchs gelöst.

Die Türanordnung weist einen (ortsfesten) Rahmen und einen schwenkbar am Rahmen gelagerten und zwischen einer Geschlossenstellung und einer Offenstellung relativ zum Rahmen verschwenkbaren Flügel auf. Der Rahmen weist ein Schließblech auf. Der Flügel weist ein Fallenschloss mit einem oder mehreren der voranstehend beschriebenen Aspekte auf.

Im Konkreten kann das Fallenschloss an einer Bandgegenseite stirnseitig im Flügel angeordnet sein (Einsteckschloss). Das Schließblech kann derart stirnseitig am Rahmen verbaut sein, dass bei in Geschlossenstellung befindlichem Flügel der Schlossstulp und das Schließblech einander zugewandt sind. Im Schließblech ist eine Fallenaufnahmeöffnung ausgebildet, die (bei in Geschlossenstellung befindlichem Flügel) mit der Hauptfalle des Fallenschlosses fluchtet.

Hinsichtlich der mit der Türanordnung erzielbaren Vorteile wird auf die diesbezüglichen Ausführungen zum Fallenschloss verwiesen. Zur weiteren Ausgestaltung der Türanordnung können die im Zusammenhang mit dem Fallenschloss beschriebenen und/oder die nachfolgend noch erörterten Maßnahmen dienen.

Die Erfindung wird nachfolgend anhand der Figuren näher erläutert, wobei gleiche oder funktional gleiche Elemente mit identischen Bezugszeichen versehen sind, ggf. jedoch lediglich einmal. Es zeigen:
- Fig.1a-c: eine Ausführungsform eines Fallenschlosses mit Sperreinrichtung in Freigabestellung (Flügel in Offenstellung) in einer Vorderansicht (Figur 1a), einer Stirnansicht auf den Schlossstulp (Figur 1b) und einer Rückansicht (Figur 1c);
- Fig.2a-c: das Fallenschloss aus den Figuren 1a-c mit Sperreinrichtung in Sperrstellung (Flügel in Geschlossenstellung) in einer Vorderansicht (Figur 2a), einer Stirnansicht auf den Schlossstulp (Figur 2b) und einer Rückansicht (Figur 2c);
- Fig.3a-c: das Fallenschloss aus den Figuren 1a-c bei einem Zutritt mittels Betätigung der Drückernuss (Türdrücker) in einer Vorderansicht (Figur 3a), einer Stirnansicht auf den Schlossstulp (Figur 3b) und einer Rückansicht (Figur 3c);
- Fig.4a-c: das Fallenschloss aus den Figuren 1a-c bei einem Zutritt mittels Betätigung des Wechsels (Profilzylinder) in einer Vorderansicht (Figur 4a), einer Stirnansicht auf den Schlossstulp (Figur 4b) und einer Rückansicht (Figur 4c);
- Fig.5: der Schwenkhebel der Sperreinrichtung des Fallenschlosses aus Figuren 1a-c in mehreren Ansichten;
- Fig.6: die Steuerfalle des Fallenschlosses aus Figuren 1a-c in mehreren Ansichten; und
- Fig.7: die Federaufnahme des Fallenschlosses aus Figuren 1a-c in mehreren Ansichten.

In Figur 2a ist eine Türanordnung angedeutet, die insgesamt mit dem Bezugszeichen 100 bezeichnet ist.

Die Türanordnung 100 weist einen ortsfesten Rahmen 102 auf, der hier lediglich schematisch angedeutet ist. Weiter weist die Türanordnung 100 einen (hier ebenfalls nur schematisch angedeuteten) Flügel 104 auf, der schwenkbar am Rahmen 102 gelagert ist und relativ zum Rahmen 102 zwischen einer Geschlossenstellung und einer Offenstellung verschwenkbar ist.

Am Rahmen 102 ist ein Schließblech 106 vorgesehen. Am Flügel 104 ist ein Fallenschloss 10 vorgesehen.

Das Fallenschloss 10 ist an einer Bandgegenseite 108 des Flügels stirnseitig im Flügel 104 eingebaut (Einsteckschloss). Das Schließblech 106 ist derart stirnseitig am Rahmen 102 verbaut, dass bei in Geschlossenstellung befindlichem Flügel 104 der Schlossstulp 16 und das Schließblech 106 einander zugewandt sind. Im Schließblech 106 ist eine Fallenaufnahmeöffnung 110 ausgebildet, die (bei in Geschlossenstellung befindlichem Flügel) mit der Hauptfalle 20 des Fallenschlosses 10 fluchtet. Optional kann das Schließblech 106 eine Riegelaufnahmeöffnung 112 aufweisen, die (bei in Geschlossenstellung befindlichem Flügel) mit dem Schlossriegel 22 des Fallenschlosses 10 fluchtet.

Der Aufbau und die Funktionsweise des Fallenschlosses 10 werden nachfolgend anhand der Figuren 1a bis 7 erläutert.

Das Fallenschloss 10 weist ein Schlossgehäuse 12 auf, welches aus einer Grundplatte 14 und einer Deckplatte gebildet ist, die zur Veranschaulichung in den Figuren abgenommen und daher nicht dargestellt ist. Das Fallenschloss 10 weist weiter einen Schlossstulp 16 auf, der bspw. mittels Schrauben 15 an der Grundplatte 14 befestigt ist.

Das Fallenschloss 10 weist zur Betätigung eine drehbar im Schlossgehäuse gelagerte Drückernuss 17 auf, zu deren Betätigung gegen die Kraft der Feder 18 gearbeitet werden muss (Schenkelfeder Drückernuss). Im Schlossgehäuse 12 ist eine Aufnahmeöffnung 19 zur Aufnahme eines (hier nicht dargestellten) Profilzylinders ausgebildet. Das Fallenschloss 10 weist außerdem eine Hauptfalle 20 auf, die eine Fallenöffnung 21 im Schlossstulp 16 passieren kann. Optional kann das Fallenschloss 10 einen Schlossriegel 22 aufweisen, der eine Riegelöffnung 23 im Schlossstulp 16 passieren kann.

Die Hauptfalle 20 ist am Schlossgehäuse 12 verschieblich geführt und relativ zum Schlossstulp 16 zwischen einer ausgefahrenen Stellung (vgl. Figur 1a) und einer eingefahrenen Stellung verlagerbar. Die Hauptfalle 20 ist im Beispiel mittels einer Feder 24 in die ausgefahrene Stellung vorgespannt (Schenkelfeder Hauptfalle).

Das Fallenschloss 10 weist außerdem eine Sperreinrichtung 26 für die Hauptfalle 20 auf. Die Sperreinrichtung 26 ist dazu eingerichtet, um in einer Sperrstellung ein Verlagern der ausgefahrenen Hauptfalle 20 in die eingefahrene Stellung ("Zurückdrücken") zu sperren bzw. zu blockieren (vgl. Figur 2a und 2c). Weiter ist die Sperreinrichtung 26 dazu eingerichtet, um in einer Freigabestellung ein Verlagern der Hauptfalle 20 in die eingefahrene Stellung freizugeben bzw. nicht zu blockieren (vgl. Figur 1a und 1c).

Das Fallenschloss 10 weist eine Steuerfalle 28 zum Steuern der Sperreinrichtung 26 auf. Die Steuerfalle 28 weist einen Betätigungsabschnitt 29 auf, der derart an der Hauptfalle 20 angeordnet ist, dass der Betätigungsabschnitt 29 bei ausgefahrener Hauptfalle 20 gemeinsam mit einem Fallenkopf 25 der Hauptfalle 20 durch eine Fallenöffnung 21 im Schlossstulp 16 hindurchragt (vgl. Figur 1a bis 1c). Mit anderen Worten ist die Steuerfalle 28 bzw. deren Betätigungsabschnitt 29 zumindest anteilig in die Hauptfalle 20 integriert. Dadurch können ein herkömmlicher Schlossstulp 16 und ein herkömmliches Schließblech 106 zum Einsatz kommen, wie oben erläutert.

Vorliegend ist im Fallenkopf 25 eine Ausnehmung 31 ausgebildet, in der der Betätigungsabschnitt 29 der Steuerfalle 28 verschieblich geführt ist. Der Betätigungsabschnitt 29 ist in der Ausnehmung 31 derart aufgenommen, dass dieser nicht über die Seitenfläche 32 des Fallenkopfs 25 hinausragt, in der die Ausnehmung 31 ausgebildet ist.

Die Steuerfalle 28 weist am distalen Ende des Betätigungsabschnitts 29 (vom Schlossgehäuse 12 abgewandtes Ende) einen Kontaktabschnitt 34 auf, der sich quer zum Betätigungsabschnitt 29 vom Fallenkopf 25 weg erstreckt (vgl. bspw. Figur 1b und 1c). Der Kontaktabschnitt 34 bildet einen definierten Kontaktpunkt zur Anlage am (rahmenseitigen) Schließblech 106. Der Kontaktabschnitt 34 ist im Beispiel zungenartig ausgebildet und erstreckt sich zum überwiegenden Anteil, also um mehr als 50 % außerhalb des lichten Querschnitts der Fallenöffnung 21 im Schlossstulp 16.

Die Steuerfalle 28 weist am proximalen Ende des Betätigungsabschnitts 29 (dem Schlossgehäuse 12 zugewandtes Ende) einen relativ zum Betätigungsabschnitt 29 vorstehenden Absatz 35 auf, der am dem Schlossgehäuse 12 zugewandten Ende des Fallenkopfs 25 anliegen kann (rückwärtiges Ende des Fallenkopfs 25). Mittels des Absatzes 35 kann ein Ausfahren der Steuerfalle 28 bezogen auf die Hauptfalle 20 begrenzt werden (vgl. auch Figur 2c und Figur 6).

Die Steuerfalle 28 weist im Beispiel einen Basisabschnitt 36 auf, dessen Querschnitt bezogen auf den Betätigungsabschnitt 29 vergrößert ist (vgl. bspw. Figur 2c und Figur 6). Der Absatz 35 befindet sich am Übergang zwischen Basisabschnitt 36 und Betätigungsabschnitt 29. Die Steuerfalle 28 ist im Beispiel über den Basisabschnitt 29 am Schlossgehäuse 12 geführt, vorliegend an der Grundplatte 14 des Schlossgehäuses (Schlitze 37 in Grundplatte 14 und darin eingreifende Zapfen 38 an Basisabschnitt 36 der Steuerfalle 28).

Die Steuerfalle 28 ist mittels eines Federelements 39 in eine bezogen auf den Schlossstulp 16 ausgefahrene Stellung vorgespannt (vgl. Figur 1a). Das Federelement 39 ist vorliegend als Druckfeder in Form einer Schraubenfeder ausgebildet. An der Grundplatte 14 des Schlossgehäuses 12 ist eine Federaufnahme 40 befestigt (vgl. auch Figur 7). Die Federaufnahme 40 weist einen im Beispiel monolithischen Körper und einen darin ausgebildeten Aufnahmekanal 41 zur Aufnahme eines Endes des Federelements 39 auf, bspw. eine Bohrung. Am proximalen Ende der Steuerfalle 28 ist ein Führungsstift 42 befestigt, der das Federelement 39 führt, und zwar durch Eindringen in das Auge des Federelements 39 (Schraubenfeder; vgl. auch Figur 6).

Am Basisabschnitt 36 der Steuerfalle 28 ist eine Steuernase 44 ausgebildet, die (im eingebauten Zustand) zur Sperreinrichtung 26 hin ab ragt (vgl. Figur 1c). An der Sperreinrichtung 26 ist eine Steuerausnehmung 46 ausgebildet, mit der die Steuernase 44 in Eingriff gelangen kann, um die Sperreinrichtung 26 in Sperrstellung zu bringen (vgl. Figur 2c).

Sind die Steuernase 44 und die Steuerausnehmung 46 miteinander in Eingriff, befindet sich die Sperreinrichtung 26 in Sperrstellung (vgl. Figur 2a bis 2c). Die Sperreinrichtung 26 ist derart eingerichtet, dass diese den Fallenkopf 25 der Hauptfalle 20 hintergreift, so dass ein Einschieben der Hauptfalle 20 blockiert ist.

Sind die Steuernase 44 und die Steuerausnehmung 46 außer Eingriff, befindet sich die Sperreinrichtung 26 in Freigabestellung (vgl. Figur 1a bis 1c). Die Sperreinrichtung 26 hintergreift den Fallenkopf 25 dann nicht und/oder nur dahingehend, dass ein Einschieben der Hauptfalle 20 möglich ist bzw. nicht blockiert ist.

Im Beispiel weist die Sperreinrichtung 26 einen schwenkbar am Schlossgehäuse 12 gelagerten Schwenkhebel 50 auf, der mittels eines weiteren Federelements 51 in die Sperrstellung (zur Steuerfalle 28 hin) vorgespannt ist (vgl. bspw. Figur 1a). Der Schwenkhebel 50 ist im Beispiel an seinem proximalen (von der Hauptfalle 20 abgewandten) Ende mittels eines Zapfens 52 schwenkbar an der Grundplatte 14 des Schlossgehäuses 12 gelagert. Das weitere Federelement 51 ist im Beispiel als Druckfeder in Form einer Schraubenfeder ausgebildet. Der Schwenkhebel 50 weist eine Aussparung 53 zur Aufnahme des weiteren Federelements 51 auf, im Beispiel an einer (von der Steuerfalle 28 angewandten) Oberseite 54 des Schwenkhebels 50 (vgl. Figur 5). In der Aussparung 53 ist ein Zapfen 55 zur Sicherung des weiteren Federelements 51 ausgebildet. Das vom Schwenkhebel 50 abgewandte Ende des Federelements 51 kann an einem Halteabschnitt oder einer Wandung des Schlossgehäuses 12 anliegen (nicht im Einzelnen dargestellt).

Der Schwenkhebel 50 weist (an seinem distalen Ende) einen Kopfabschnitt 56 auf, der im eingebauten Zustand dem Fallenkopf 25 zugewandt ist und der in der Sperrstellung den Fallenkopf 25 hintergreift (vgl. Figur 2a bis 2c). Im Kopfabschnitt 56 ist die oben beschriebene Steuerausnehmung 46 für die Steuernase 44 ausgebildet. Im Beispiel verjüngt sich der Kopfabschnitt 56 in seinem Querschnitt zum distalen Ende (freies Ende) hin (abnehmende Höhe; vgl. auch Figur 5).

Wie oben bereits angedeutet, ist im Schlossgehäuse 12 eine Drückernuss 17 drehbar gelagert. Die Drückernuss 17 weist einen Nussarm 60 auf. Der Schwenkhebel 50 weist einen Betätigungsarm 58 auf, der (im eingebauten Zustand) der Drückernuss 17 zugewandt ist. Der Nussarm 60 und der Betätigungsarm 58 sind derart aufeinander abgestimmt, dass, wenn sich die Sperreinrichtung 26 in Sperrstellung befindet, durch Betätigung der Drückernuss 17 der Schwenkhebel 50 verschwenkt wird, so dass die Sperrstellung der Sperreinrichtung 26 aufgehoben wird (vgl. Figuren 3a bis 3c). Der Schwenkhebel 50 bzw. dessen Kopfabschnitt 56 hintergreift den Fallenkopf 25 dann nicht mehr, so dass die Hauptfalle 20 eingezogen werden kann.

Vorliegend weist die Hauptfalle 20 einen Fallenschwanz 62 auf, der, hier an einem vom Fallenkopf 25 abgewandten Ende, einen Vorsprung 64 aufweist, der über den Nussarm 60 betätigbar ist. Insbesondere sind der Vorsprung 64 und der Nussarm 60 derart aufeinander abgestimmt, dass bei einer Betätigung der Drückernuss 17 (im Öffnungssinn) die Hauptfalle 20 eingezogen wird bzw. in die eingefahrene Stellung verlagert wird (vgl. Figuren 3a bis 3c). Der Nussarm 60 wirkt somit mit dem Schwenkhebel 50 und mit der Hauptfalle 20 zusammen, wobei bei einer Betätigung der Drückernuss 17 erst die Sperrstellung aufgehoben und dann die Hauptfalle 20 eingezogen wird.

Das Fallenschloss 10 weist außerdem einen durch einen Profilzylinder (nicht gezeigt) betätigbaren Wechsel 66 auf, der im Schlossgehäuse 12 angeordnet ist (vgl. Figuren 4a bis 4c). Der Wechsel 66 weist an seinem der Sperreinrichtung 26 zugewandten Ende einen Betätigungsabschnitt 68 auf, wobei der Schwenkhebel 50 eine Führungskontur 59 aufweist.

Der Betätigungsabschnitt 68 und die Führungskontur 59 sind derart aufeinander abgestimmt, dass, wenn sich die Sperreinrichtung 26 in Sperrstellung befindet, durch Betätigung des Wechsels 66 (mittels Profilzylinder) der Schwenkhebel 50 verschwenkt wird, so dass die Sperrstellung der Sperreinrichtung 26 aufgehoben wird (vgl. Figuren 4a bis 4c). Der Schwenkhebel 50 bzw. dessen Kopfabschnitt 56 hintergreift den Fallenkopf 25 dann nicht mehr, so dass die Hauptfalle 20 eingezogen werden kann.

Im Beispiel weist die Hauptfalle 20 an ihrem Fallenschwanz 62 zwei erhabene Abschnitte 70, 72 auf, zwischen denen der Wechsel 66 hindurchgeführt ist. Die erhabenen Abschnitte 70, 72 und der Wechsel 66 sind derart aufeinander abgestimmt, dass bei einer Betätigung des Wechsels 66 (mittels Profilzylinder) die Hauptfalle 20 eingezogen wird, also in die eingefahrene Stellung verlagert wird. Der Wechsel 66 wirkt somit mit dem Schwenkhebel 50 (Führungskontur) und mit der Hauptfalle 20 (erhabene Abschnitte am Fallenschwanz) zusammen, wobei bei einer Betätigung des Wechsels 66 erst die Sperrstellung aufgehoben und dann die Hauptfalle 20 eingezogen wird.

Vorliegt weist der Wechsel einen Drehhebel 74 und einen Wechselhebel 76 auf. Der Drehhebel 74 ist durch den Profilzylinder insbesondere unmittelbar betätigbar. Der Wechselhebel 76 ist mit dem Drehhebel 74 insbesondere gelenkig gekoppelt und zwischen den erhabenen Abschnitten 70, 72 am Fallenschwanz 62 hindurchgeführt.

## Patentansprüche

1. Fallenschloss (10), mit einem Schlossgehäuse (12), einem Schlossstulp (16), einer Hauptfalle (20), die am Schlossgehäuse (12) verschieblich geführt ist und relativ zum Schlossstulp (16) zwischen einer ausgefahrenen Stellung und einer eingefahrenen Stellung verlagerbar ist, einer Sperreinrichtung (26), die eingerichtet ist, um in einer Sperrstellung ein Verlagern der Hauptfalle (20) in die eingefahrene Stellung zu sperren, und einer Steuerfalle (28) zum Steuern der Sperreinrichtung (26),
**dadurch gekennzeichnet, dass** die Steuerfalle (28) einen Betätigungsabschnitt (29) aufweist, der derart an der Hauptfalle (20) angeordnet ist, dass der Betätigungsabschnitt (29) bei ausgefahrener Hauptfalle (20) gemeinsam mit einem Fallenkopf (25) der Hauptfalle (20) durch eine Fallenöffnung (21) im Schlossstulp (16) hindurchragt.

2. Fallenschloss (10) nach Anspruch 1, **dadurch gekennzeichnet, dass** im Fallenkopf (25) eine Ausnehmung (31) ausgebildet ist, in der der Betätigungsabschnitt (29) der Steuerfalle (28) verschieblich geführt ist.

3. Fallenschloss (10) nach Anspruch 2, **dadurch gekennzeichnet, dass** die Steuerfalle (28) am distalen Ende des Betätigungsabschnitts (29) einen Kontaktabschnitt (34) aufweist, der sich quer zum Betätigungsabschnitt (29) vom Fallenkopf (25) weg erstreckt.

4. Fallenschloss (10) nach einem der voranstehenden Ansprüche, **dadurch gekennzeichnet, dass** die Steuerfalle (28) am proximalen Ende des Betätigungsabschnitts (29) einen bezogen auf den Betätigungsabschnitt (29) vorstehenden Absatz (35) aufweist, der am dem Schlossgehäuse (12) zugewandten Ende des Fallenkopfs (25) anliegen kann.

5. Fallenschloss (10) nach einem der voranstehenden Ansprüche, **dadurch gekennzeichnet, dass** die Steuerfalle (28) mittels eines Federelements (39) in eine bezogen auf den Schlossstulp (16) ausgefahrene Stellung vorgespannt ist.

6. Fallenschloss (10) nach einem der voranstehenden Ansprüche, **dadurch gekennzeichnet, dass** die Steuerfalle (28) am proximalen Ende des Betätigungsabschnitts (29) einen Basisabschnitt (36) aufweist, an dem eine Steuernase (44) zur Sperreinrichtung (26) hin abragt, wobei an der Sperreinrichtung (26) eine Steuerausnehmung (46) ausgebildet ist, mit der die Steuernase (44) in Sperrstellung der Sperreinrichtung (26) in Eingriff ist.

7. Fallenschloss (10) nach einem der voranstehenden Ansprüche, **dadurch gekennzeichnet, dass** die Sperreinrichtung (26) einen schwenkbar am Schlossgehäuse (12) gelagerten Schwenkhebel (50) aufweist, der mittels eines weiteren Federelements (54) in die Sperrstellung vorgespannt ist.

8. Fallenschloss (10) nach dem voranstehenden Anspruch, **dadurch gekennzeichnet, dass** der Schwenkhebel (50) einen dem Fallenkopf (25) zugewandten Kopfabschnitt (56) aufweist, der den Fallenkopf (25) in Sperrstellung hintergreift.

9. Fallenschloss (10) nach einem der beiden voranstehenden Ansprüche, **dadurch gekennzeichnet, dass** im Schlossgehäuse (12) eine Drückernuss (17) drehbar gelagert ist, die einen Nussarm (60) aufweist, wobei der Schwenkhebel (50) einen der Drückernuss (17) zugewandten Betätigungsarm (58) aufweist, wobei der Nussarm (60) und der Betätigungsarm (58) derart aufeinander abgestimmt sind, dass, wenn sich die Sperreinrichtung (26) in Sperrstellung befindet, durch Betätigung der Drückernuss (17) der Schwenkhebel (50) verschwenkt wird, so dass die Sperrstellung der Sperreinrichtung (26) aufgehoben wird.

10. Fallenschloss (10) nach einem der drei voranstehenden Ansprüche, **dadurch gekennzeichnet, dass** im Schlossgehäuse (12) ein durch einen Profilzylinder betätigbarer Wechsel (66) angeordnet ist, wobei der Wechsel (66) an seinem der Sperreinrichtung (26) zugewandten Ende einen Betätigungsabschnitt (68) aufweist, wobei der Schwenkhebel (50) eine Führungskontur (59) aufweist, wobei der Betätigungsabschnitt (68) und die Führungskontur (59) derart aufeinander abgestimmt sind, dass, wenn sich die Sperreinrichtung (26) in Sperrstellung befindet, durch Betätigung des Wechsels (66) der Schwenkhebel (50) verschwenkt wird, so dass die Sperrstellung der Sperreinrichtung (26) aufgehoben wird.

11. Türanordnung (100) mit einem Rahmen (102) und einem schwenkbar am Rahmen (102) gelagerten und zwischen einer Geschlossenstellung und einer Offenstellung relativ zum Rahmen (102) verschwenkbaren Flügel (104), wobei der Rahmen (102) ein Schließblech (106) und der Flügel (104) ein Fallenschloss (10) nach einem der voranstehenden Ansprüche aufweist.
